# EUROPÄISCHE PATENTSCHRIFT

(11) **EP 0 311 867 B1**
(45) Veröffentlichungstag und Bekanntmachung des Hinweises auf die Patenterteilung: **06.05.1992**
(21) Anmeldenummer: 88116344.8
(22) Anmeldetag: 03.10.1988
(51) Int. Cl.: F02B 67/00, F16F 9/00, F16F 15/02

(54) **Dämpfungsvorrichtung zur Anordnung eines Drehzahlreglers an Motoren**
Dampener for the arrangement of speed governors on engines
Amortisseur pour la disposition des régulateurs de vitesse sur les moteurs

(30) Priorität: 12.10.1987 DE 8713658 U
(43) Veröffentlichungstag der Anmeldung: 19.04.1989
(73) Patentinhaber: Krupp MaK Maschinenbau GmbH, 24159 Kiel (DE)
(72) Erfinder: Schacht, Hans-Jürgen, Dipl.-Ing., D-2303 Gettorf (DE)
(74) Vertreter: Hansmann, Dierk, Dipl.-Ing.

(56) Entgegenhaltungen:
- WO-A-86/04126
- FR-A- 1 446 485

## Beschreibung

Die Erfindung bezieht sich auf eine Dämpfungsvorrichtung zwischen einem Drehzahlregler und einem Gehäuse eines Dieselmotors, der mit seinem Steuerwellenantrieb über eine Kupplung mit dem Drehzahlregler verbunden ist, wobei die Verbindung des Drehzahlreglers mit dem Gehäuse über zwei miteinander verbundene plattenförmige Halter erfolgt, die zwischen sich einen mit flüssigem Medium gefüllten Raum aufweisen.

Es hat sich gezeigt, daß Geräte an Motoren, insbesondere an Motoren mit Hochdruckeinspritzung, sehr großen Vibrationen ausgesetzt sind, da beispielsweise Drehzahlregler zweckmäßigerweise im Bereich des Steuerwellenantriebes des Dieselmotors auf dem Räderkasten angeordnet werden, ist der Regler starken Erschütterungen ausgesetzt und damit sind seine feinen Innenbestandteile leicht durch die auftretenden Vibrationsbeschleunigungen zerstörbar. Weiterhin besteht das Problem, daß die Drehzahlregler dieser Art oftmals fest zuzuordnen sind und keine Stellkräfte auftreten dürfen. Aus der WO-A-8 604 126 ist eine Vorrichtung zur Absorptionsdämpfung bekannt geworden, die zwischen Haltern eingeschlossen einen mit Medium gefüllten Raum aufweist. Die Halter sind in sich starr und unelastisch ausgebildet. Bei einer derartigen Anordnung eines mediumgefüllten Raumes werden Schwingungsbewegungen von einer zur anderen Richtung unterbunden.

Die Aufgabe der Erfindung ist es, auf einfache Weise eine gattungsgemäße Dämpfungsvorrichtung zu schaffen, die auch eine relativ feste Zuordnung ermöglicht und das Auftreten von Stellkräften verhindert.

Die Lösung dieser Aufgabe erfolgt erfindungsgemäß dadurch, daß der eine plattenförmige Halter mit dem Drehzahlregler und der weitere plattenförmige Halter mit dem Gehäuse verbunden ist und zwischen diesen beiden Haltern sich von einer inneren sowie einer äußeren Abstützfläche begrenzter spaltförmige Aufnahmeraum für das Medium erstreckt, der einerseits im Bereich biegeelastischer Zonen der beiden Halter und und andererseits im Befestigungsbereich des Drehzahlreglers am Halter angeordnet und ständig mit einem druckbeaufschlagten Ölreservoir verbunden ist.

Somit ist es möglich, eine geringe federnde Bewegung des Gerätes zum Motor auszubilden, wobei der Spaltraum größer oder kleiner wird und dabei Öl aufnimmt oder verdrängt, so daß durch Arbeit ein Aufschwingen verhindert und eine Dämpfung bewirkt wird.

Eine günstige Ausgestaltung besteht darin, daß der Spaltraum zwischen den plattenförmigen Haltern und im Bereich seiner äußeren Randzone eine Umlaufnut aufweist.

Weiterhin wird vorgeschlagen, daß die plattenförmigen Halter umfangsseitig dicht miteinander verbunden sind und einen inneren freien Ablauf aufweisen.

Eine Funktionsfähigkeit wird dadurch erreicht, daß die plattenförmigen Halter im mittleren Bewegungsbereich mit einer geringeren Wandstärke als in den inneren und äußeren Bereichen ausgebildet sind.

In der Zeichnung ist eine Anordnung einer Dämpfungsvorrichtung mit einem Drehzahlregler schematisch dargestellt.

Bei der dargestellten Anordnung ist ein Drehzahlregler 1 auf einem Räderkastengehäuse 2 eines Dieselmotors im Bereich des Steuerwellenantriebes angeordnet und über eine elastische Kupplung 12 verbunden.

Der Drehzahlregler 1 ist über zwei einander zugeordnete Plattenelemente 3,4 angeordnet, die durch entsprechende Flansche gebildet sind. Im Außenbereich sind die Plattenelemente 3,4 unter Zwischenschaltung einer Dichtung 10 über Schrauben 11 verbunden. Zwischen den Plattenelementen 3,4 ist ein Spaltraum 7 geringer Höhe gebildet, wobei die Höhe im Bereich von weniger als 1 mm bemessen ist. Der derart gebildete Spaltraum 7 ist durch Öl gefüllt und steht über eine Zuführung 6 mit dem Umlauföl in Verbindung, das somit druckbeaufschlagt ist. Zur besseren Ölverteilung ist eine Umlaufnut 5 angeordnet, in die auch die Zuführung 6 mündet.

Das Plattenelemente 3 ist in seinem Innen- und Außenbereich mit Abmündungen 8,9 versehen um eine bessere Membranwirkung zu erzielen.

Selbstverständlich ist es auch möglich, die Anzahl der zugeordneten Plattenelemente 3,4 zu erhöhen , um sich den Bedürfnissen anzupassen.

## Patentansprüche

1. Dämpfungsvorrichtung zwischen einem Drehzahlregler (1) und einem Gehäuse (2) eines Dieselmotors, der mit seinem Steuerwellenantrieb über eine Kupplung mit dem Drehzahlregler (1) verbunden ist, wobei die Verbindung des Drehzahlreglers (1) mit dem Gehäuse (2) über zwei miteinander verbundene plattenförmige Halter (3, 4) erfolgt, die zwischen sich einen mit flüssigem Medium gefüllten Raum (7) aufweisen, wobei der eine plattenförmige Halter (4) mit dem Drehzahlregler (1) und der weitere plattenförmige Halter (3) mit dem Gehäuse (2) verbunden ist und zwischen diesen beiden Haltern (3 und 4) sich von einer inneren sowie einer äußeren Abstützfläche begrenzter spaltförmige Aufnahmeraum (7) für das Medium erstreckt, der einerseits im Bereich biegeelastischer Zonen der beiden Halter (3 und 4) und andererseits im Befestigungsbereich des Drehzahlreglers (1) am Halter (4) angeordnet und ständig mit einem druckbeaufschlagten Ölreservoir verbunden ist.

2. Dämpfungsvorrichtung nach Anspruch 1, dadurch gekennzeichnet, daß der Spaltraum (7) zwischen den plattenförmigen Haltern (3 und 4) im Bereich seiner äußeren Randzone eine Umlaufnut aufweist.

3. Dämpfungsvorrichtung nach einem der Ansprüche 1 oder 2, dadurch gekennzeichnet, daß die plattenförmigen Halter (3 und 4) umfangsseitig dicht miteinander verbunden sind und einen inneren freien Ablauf aufweisen.

4. Dämpfungsvorrichtung nach einem der Ansprüche 1 bis 3, dadurch gekennzeichnet, daß die plattenförmigen Halter (3 und 4) im mittleren Bewegungsbereich mit einer geringeren Wandstärke als in den inneren und äußeren Bereichen ausgebildet sind.

## Claims

1. Damping device between a speed governor (1) and a housing (2) of a diesel engine whose camshaft drive is connected by a coupling to the speed governor (1), with the connection of the speed governor (1) to the housing (2) being effected by means of two interconnected plate-like holders (3, 4) which between them have a chamber (7) filled with a liquid medium, with one plate-like holder (4) being connected to the speed governor (1) and the other plate-like holder (3) being connected to the housing (2) and with there extending between said two holders (3 and 4) a gap-like receiving chamber (7) for the medium which is defined by an inner and an outer support surface, is disposed on the one hand in the region of flexibly elastic zones of the two holders (3 and 4) and on the other hand in the fastening region of the speed governor (1) on the holder (4) and is permanently connected to a pressurised oil reservoir.

2. Damping device according to claim 1, characterised in that the gap chamber (7) between the plate-like holders (3 and 4) has a continuous groove in the region of its outer edge zone.

3. Damping device according to one of claims 1 or 2, characterised in that the plate-like holders (3 and 4) are tightly connected to one another on their peripheral side and have an inner free outlet.

4. Damping device according to one of claims 1 to 3, characterised in that the plate-like holders (3 and 4) are constructed with a thinner wall thickness in the central region of movement than in the inner and outer regions.

## Revendications

1. Amortisseur se trouvant entre un régulateur de vitesse (1) et un carter (2) d'un moteur Diesel qui, par son arbre de commande, est relié par l'intermédiaire d'un accouplement au régulateur de vitesse (1), la liaison entre le régulateur de vitesse (1) et le carter (2) étant formée par deux supports sous forme de plaques (3, 4) fixés l'un à l'autre qui laissent entre eux une chambre (7) remplie d'agent liquide, l'un (4) des supports sous forme de plaques étant fixé au régulateur de vitesse (1) et l'autre support sous forme de plaque (3) étant fixé au carter (2) et, entre ces deux supports (3 et 4), se trouvant une chambre de réception (7) pour l'agent précité se présentant sous la forme d'un intervalle limité par une face d'appui interne et par une face d'appui externe, chambre de réception (7) qui se trouve, d'une part, dans la région de zones présentant de l'élasticité à la flexion des deux supports (3 et 4) et, d'autre part, dans la zone de fixation du régulateur de vitesse (1) au support (4), et qui est reliée de façon constante à un réservoir d'huile soumis à pression.

2. Amortisseur suivant la revendication 1, caractérisé en ce que la chambre (7) formée par un intervalle Compris entre les supports sous forme de plaques (3 et 4) présente une rainure de circulation dans la région de sa zone de bord externe.

3. Amortisseur suivant l'une ou l'autre des revendications 1 et 2, caractérisé en ce que les supports sous forme de plaques (3 et 4) sont fixés l'un à l'autre de façon étanche à la périphérie et présentent une sortie libre interne.

4. Amortisseur suivant l'une quelconque des revendications 1 à 3, caractérisé en ce que les supports sous forme de plaques (3 et 4) ont été prévus de telle sorte que dans la zone de mouvement médiane, ils présentent une plus faible épaisseur de paroi que dans la zone interne et dans la zone externe.
